# EUROPÄISCHE PATENTSCHRIFT

(11) **EP 2 522 427 B1**
(45) Veröffentlichungstag und Bekanntmachung des Hinweises auf die Patenterteilung: **20.06.2018**
(21) Anmeldenummer: 12179918.3
(22) Anmeldetag: 23.11.2011
(51) Int. Cl.: B01L 3/00

(54) **Mikrofluidvorrichtung und Verfahren zum Herstellen derselben**
Micro-fluid device and method for manufacturing the same
Dispositif microfluidique et son procédé de fabrication

(30) Priorität: 24.11.2010 DE 102010061910
(43) Veröffentlichungstag der Anmeldung: 14.11.2012
(62) Teilanmeldung aus: 11787682.1
(73) Patentinhaber: Fraunhofer-Gesellschaft zur Förderung der angewandten Forschung e.V., 80686 München (DE); Technische Universität Chemnitz, 09111 Chemnitz (DE)
(72) Erfinder: Nestler, Jörg, 09126 Chemnitz (DE); Otto, Thomas, 09249 Taura, OT Köthensdorf (DE); Geßner, Thomas, 09113 Chemnitz (DE)
(74) Vertreter: Schenk, Markus

(56) Entgegenhaltungen:
- EP-A2- 1 205 670
- WO-A2-02/083310
- US-A1- 2002 112 961
- US-A1- 2002 187 072
- US-A1- 2002 187 074
- US-A1- 2005 266 582
- US-A1- 2008 262 213

## Beschreibung

Die vorliegende Erfindung bezieht sich auf Mikrofluidvorrichtungen und Verfahren zum Herstellen derselben.

Mikrofluidvorrichtungen bzw. mikrofluidische Systeme werden in vielen Bereichen der Technik verwendet, wie z.B. für diagnostische Anwendungen. Mikrofluidische Systeme bestehen häufig neben anderen Komponenten aus einem Teil, welches beispielsweise mittels Spitzguss gefertigt ist. In diesem Teil befinden sich beispielsweise Kanäle oder Reservoire. Die Fertigung in Spritzgusstechnologie besitzt den Vorteil, dass hier sehr große Stückzahlen zu geringen Kosten gefertigt werden können. Allerdings ist dies mit hohen Initialkosten verbunden, so dass ein späterer Designwechsel nicht mehr ohne weiteres möglich ist.

Häufig ist es jedoch einerseits notwendig, wie z.B. aus wirtschaftlichen Gründen oder weil in der dafür eingesetzten Technologie bessere Oberflächenqualitäten erreicht werden können, wie beschrieben, ein in seinen Strukturen nicht mehr veränderliches Teil zu verwenden, gleichzeitig jedoch eine Flexibilität bezüglich des späteren Flüssigkeitstransportes zu gewährleisten. Beispielsweise kann es sinnvoll sein, ein einziges Spritzgussteil zu verwenden, bei dem wahlweise Sensoren miteinander kombiniert werden können, die sich in ihren Abmessungen und ihrer Position am Spritzgussteil unterscheiden. Auch kann es sich als notwendig erweisen, je nach Einsatzzweck unterschiedliche "Quellen" für eine Flüssigkeit vorzusehen. In diesem Fall möchte man trotz des feststehenden Teils, wie z.B. Spritzgussteils, anhand anderer konstruktiver Elemente am (Mikro)-Fluidsystem bestimmte Kanalabschnitte abtrennen und andere hinzu "schalten".

Wie erwähnt, kann ein Teil eines solchen mikrofluidischen Systems ein Teil enthalten, welches mit seinem Kanal und Reservoirsystem festgelegt ist. Wünschenswert wäre es, ein solches System so zu gestalten, dass es auf die jeweilige Applikation bzw. Kombination von Sensoren individualisierbar wäre. Die Herstellerkosten sollen ebenfalls niedrig bleiben.

Die US 2002/0187072A1 bezieht sich auf mehrschichtige mikrofluidische Aufteilungsvorrichtungen. Ein gemeinsamer Fluideinlass kommuniziert fluidisch mit einem Verzweigungskanalnetzwerk, das einen Fluidfluss gleichmäßig zu einer Mehrzahl von Auslässen verteilt. Gleichmäßiges Aufteilen wird bereitgestellt durch Beibehalten einer im wesentlichen gleichen fluidischen Impedanz über alle Zweigkanäle. Eine im wesentlichen gleiche fluidische Impedanz kann bereitgestellt werden durch Beibehalten einer im wesentlichen gleichen Flussweglänge zwischen dem gemeinsamen Einlass und jedem der Auslässe. Die Verwendung mehrerer Vorrichtungsschichten ermöglicht die Herstellung einer solchen Vorrichtung ohne geometrisch komplexe Kanalstrukuren, hohe Merkmalsdichte und zweidimensionale Auslassarrays.

Die WO 02/083310 A2 bezieht sich auf mikrofluidische Vorrichtungen, die in der Lage sind, Fluidfluss zu messen. Vorrichtungen und Verfahren für Stamm-Zweig-Messen von Fluidstöpseln, in denen ein oder mehrere Zweigkanäle eines definierten Volumens von einem Massenfluid gemessen werden, sind beschrieben. Außerdem wird das Messen von zumindest einem getrennten Stöpsel beschrieben durch Auswählen der Zufuhrbedingungen eines ersten und eines zweiten Fluids zu einem mikrofluidischen Kanal. Das erste Fluid kann eine Flüssigkeit sein und das zweite Fluid ein Gas. Kanalsegmente mit reduzierter Fläche sind vorgesehen, um das Messen eines oder mehrerer getrennter Fluidstöpsel zu unterstützen. Bei einem anderen Aspekt wird ein mikrofluidisches Volumen gemessen durch Füllen einer mikrofluidischen Kammer mit Fluid, Abdichten eines Einlasskanals und dann Extrahieren des Fluids.

Das Dokument EP 1 205 670 A2 stellt eine Verteilerplatte für Flüssigkeiten und/oder Gase bereit, die aus wenigstens einer Schicht besteht, wobei in der Schicht oder den Schichten eine Vielzahl von ersten länglichen Kanälen mit einer ersten geometrischen Ausbildung im wesentlichen in einer ersten Richtung ausgebildet ist, und außerdem eine Vielzahl von zweiten länglichen Kanälen mit einer zweiten geometrischen Ausbildung im wesentlichen in einer zweiten Richtung ausgebildet ist. Derartige Schichten können insbesondere wenn sie sehr kleine Abmessungen haben und dementsprechend miniaturisiert ausgebildete Kanäle haben auf einfache Art und Weise und kostensparend beispielsweise aus Kunststoff mittels Abformung oder Spritzguß in großer Stückzahl vorgefertigt werden und gelagert werden. Im Bedarfsfall kann in einer derartigen Schicht auf einfache Weise mittels geeigneter Bohrungen in Zwischenräume zwischen nebeneinander angeordneter Kanäle mindestens ein erster und zweiter Kanal miteinander verbunden werden, wobei entsprechende Vorgaben durch den bestimmungsgemäßen Einsatz der Verteilerplatte auf ebenso einfache Weise berücksichtigt werden können.

Die US 2002/0112961 A1 bezieht sich auf mehrschichtige mikrofluidische Vorrichtungen mit gefalteten Kanälen und dicht positionierten mikrofluidischen Strukturen. Gewünschte mikrofluidische Strukturen, die, wenn sie in einer einzelnen Vorrichtungsschicht geschnitten werden, Deformationen ausgesetzt wären, können aus mehreren nicht-deformierenden Schichten erzeugt werden. Kanalsegmente jeder Geometrie, die in getrennten Schichten definiert sind, kommunizieren, um kontinuierliche Flusswege zu bilden, die wiederum die gewünschten mikrofluidischen Strukturen bilden. Jede Anzahl von Vorrichtungsschichten kann verwendet werden, um die mikrofluidischen Strukturen wie gewünscht herzustellen.

Die US 2005/0266582 zeigt ein Mikrofluidiksystem zur Durchführung von chemischen oder biologischen oder biochemischen Reaktionen.

Die US 2002/0187074 zeigt ein modulares Mikrofluidiksystem zur Durchführung von Fluidikoperationen, wie z.B. Filtern, Regulieren, Druckanpassung, Mischen, Messen, Reagieren, Heizen oder Kühlen.

Die US 2008/0262213 zeigt Methoden und Systeme zum Bearbeiten von Polynukleotiden.

Die Aufgabe der vorliegenden Erfindung besteht folglich darin, eine Mikrofluidvorrichtung sowie ein Verfahren zum Herstellen solcher Mikrofluidvorrichtungen zu schaffen, so dass niedrige Herstellungskosten auch bei einem hohen Grad an Designflexibilität erzielbar sind bzw. ein besseres Verhältnis zwischen Herstellungskosten auf der einen und Designflexibilität auf der anderen Seite erzielt wird.

Diese Aufgabe wird durch eine Mikrofluidvorrichtung gemäß Anspruch 1 und ein Verfahren zum Herstellen gemäß Anspruch 11 gelöst.

Eine Erkenntnis der vorliegenden Erfindung besteht darin, erkannt zu haben, dass eine Folie mit einer Öffnung darin dazu verwendet werden kann, preisgünstig zumindest ein Bauteil, in dem bzw. in denen Kanalstrukturen gebildet sind, die zumindest teilweise zu einer jeweiligen Bauteiloberfläche des zumindest einen Bauteils offen sind, zu einer jeweiligen aus einer Mehrzahl von Kanalstrukturkombinationen zu individualisieren. Die Herstellungskosten für die Mikrofluidvorrichtungen können somit gering gehalten werden, da eine Vielzahl von einem solchen zumindest einen Bauteil, die zueinander identisch sind, verwendet werden können, um unterschiedliche Mikrofluidvorrichtungen herzustellen, die sich in der Verbindungskombination der Kanalstrukturen unterscheiden.

Gemäß Ausführungsbeispielen kann als Folie eine selbstklebende Folie verwendet werden, was den Vorgang des Zusammenfügens der Mikrofluidvorrichtung sehr einfach gestalten lässt

Gemäß Ausführungsbeispielen sind die Kanalstrukturen zudem in einer (gemeinsamen) Mikrofluidvorrichtung gebildet, um sich in der Bauteiloberfläche des einen Bauteils jeweils zumindest teilweise zu öffnen, wobei die Folie die Bauteiloberfläche dieses Bauteils so bedeckt, dass eine erste und eine zweite Kanalstruktur über eine lateral entlang der Bauteiloberfläche und innerhalb der Öffnung in der Folie führenden Pfad miteinander verbunden sind, während eine dritte Kanalstruktur nicht an die Öffnung angrenzt und von der Folie an der Bauteiloberfläche zumindest teilweise verschlossen wird. Mit dem gleichen Bauteil könnte eine unterschiedliche Mikrofluidvorrichtung gebildet werden, indem eine Folie die Bauteiloberfläche eines weiteren identischen Bauteils so bedeckt, dass beispielsweise die dritte Kanalstruktur mit einer der ersten oder der zweiten Kanalstruktur über eine lateral entlang der Bauteiloberfläche und innerhalb der Öffnung letztgenannter Folie führenden Pfads miteinander verbunden sind. Beide Mikrofluidvorrichtungen unterscheiden sich also in der Verbindung der Kanalstrukturen, obwohl ein identisch geformtes Bauteil zugrunde liegt.

Die Herstellungskosten sind also insbesondere auch deshalb senkbar, weil das zugrundeliegende zumindest eine Bauteil in großen Stückzahlen in Spritzguss gefertigt werden kann.

Unter den letztgenannten Ausführungsbeispielen mit lateralem Verbindungspfad zwischen Kanalstrukturen innerhalb der Öffnung in der Folie sind bei den Ausführungsbeispielen die Öffnung auf der dem Bauteil gegenüberliegenden Seite von einer porösen Membran verschlossen, so dass Gas, wie z.B. Luft, die beim Einbringen von Flüssigkeiten, wie z.B. Analyten oder Proben, in den Kanalstrukturen verdrängt wird, über die poröse Membran entweichen kann, wiewohl die Flüssigkeiten sicher in den Fluidstrukturen zurückgehalten werden.

Weitere bevorzugte Ausgestaltungen sind Gegenstand der abhängigen Patentansprüche.

Nachfolgend werden bezugnehmend auf die Zeichnungen bevorzugte Ausführungsbeispiele der vorliegenden Anmeldung detailliert beschrieben, worunter
- Fig. 1: eine schematische Draufsicht auf ein Bauteil zeigt, wie es für eine Mikrofluidvorrichtung gemäß einem Vergleichsbeispiel verwendet werden könnte;
- Fig. 2a-d: schematische Draufsichten auf das Bauteil von Fig. 1 zur Veranschaulichung von vier verschiedenen exemplarischen Zielverbindungskombinationen zwischen den Kanalstrukturen und dem Bauteil;
- Fig. 3: eine Raumansicht einer Mikrofluidvorrichtung gemäß einem Ausführungsbeispiel mit noch nicht angefügter Folie und ohne Deckel;
- Fig. 4: eine Seitenschnittansicht der Mikrofluidvorrichtung von Fig. 3 entlang einer Schnittebene, die durch die Öffnung in der Folie verläuft;
- Fig. 5a: und 5b Seitenschnittansichten der Mikrofluidvorrichtung von Fig. 3 entlang einer Schnittebene, die durch eine Kammer der Kanalstrukturen verläuft gemäß zweier unterschiedlicher Beispiele;
- Fig. 6: eine Seitenschnittansicht einer Mikrofluidvorrichtung, die durch die Öffnung in der Folie verläuft, gemäß einem zur Fig. 3 alternativen Beispiel;
- Fig. 7: eine Raumansicht einer Mikrofluidvorrichtung mit einem Bauteil, das zu demjenigen von Fig. 3 identisch ist, jedoch mit einer unterschiedlichen Folie zur Erzielung einer anderen Kanalstrukturverbindungskombination;
- Fig. 8: eine Draufsicht auf die Bauteiloberfläche eines Bauteils, das als Grundlage für verschiedene unterschiedliche Mikrofluidvorrichtungen dienen kann, gemäß einem Ausführungsbeispiel;
- Fig. 9a: bis 9d Aussichten auf die Mikrofluidvorrichtung von Fig. 8 mit eingezeichneter Öffnung der Folie, die die Bauteiloberfläche bedeckt, für vier unterschiedliche Kanalstrukturverbindungskombinationen gemäß einem Ausführungsbeispiel;
- Fig. 10: eine Teilraumansicht auf eine Mikrofluidvorrichtung gemäß einem Ausführungsbeispiel mit ausgeblendeter Folie und darüber befindlicher Membran als Deckel;
- Fig. 11: eine Teilraumansicht auf die Mikrofluidvorrichtung von Fig. 10 aus gleicher Perspektive, allerdings mit lediglich ausgeblendeter Membran und vorhandener Folie;
- Fig. 12: Teilraumansicht auf die Mikrofluidvorrichtung von Fig. 10 und Fig. 11 mit Folie und Membran;
- Fig. 13: Teilraumschnittansicht der Mikrofluidvorrichtung gemäß der Fig. 10 bis 12, wobei die Schnittebene durch die Kanalstruktur verbindende Öffnung in der Folie verläuft;
- Fig. 14: eine Seitenschnittansicht einer Mikrofluidvorrichtung entlang einer Schnittebene, die durch die Öffnung in der Folie verläuft, gemäß einem alternativen Ausführungsbeispiel; und
- Fig. 15: eine Seitenschnittansicht einer Mikrofluidvorrichtung entlang einer Schnittebene, die durch einen flachen Abschnitt eines Kanals einer Kanalstruktur verläuft gemäß einem alternativen Ausführungsbeispiel.

Bevor im Folgenden detaillierte Ausführungsbeispiele der vorliegenden Anmeldung beschrieben werden, wird darauf hingewiesen, dass einander gleiche oder entsprechende Elemente in diesen Figuren mit den gleichen Bezugszeichen versehen sind, und dass eine wiederholte Beschreibung dieser Elemente und ihrer Funktion unterbleibt. Vielmehr sollen die Ausführungen zu diesen Elementen zu vorhergehenden Figuren auch auf die nachfolgenden Figuren übertragbar sein, soweit nicht in der jeweiligen Figur eigens auf Unterschiede hingewiesen wird.

Fig. 1 zeigt die Draufsicht auf ein Vergleichsbeispiel für ein Bauteil mit einer Kanalstruktur. Bei dem Bauteil handelt es sich beispielsweise um ein Spritzgussteil und wie auch in den nachfolgend beschriebenen Ausführungsbeispielen wird für das Bauteil das Bezugszeichen 10 verwendet. Fig. 1 zeigt die Draufsicht auf eine Bauteiloberfläche 12 des Bauteils 10. In dem Fall von Fig. 1 ist die äußere Form des Bauteils 10 im Wesentlichen quaderförmig, aber andere Formen wären ebenfalls denkbar, wie parallelepipedförmig, zylinderförmig oder dergleichen. Dementsprechend handelt es sich bei der Bauteiloberfläche 12, wie sie in Fig. 1 sichtbar ist, um eine der Hauptseiten des Bauteils 10, und ist zudem eben, aber einfach gekrümmte Bauteiloberflächen wären beispielsweise ebenfalls denkbar. Auch in den nachfolgend beschriebenen Ausführungsbeispielen wird hierauf nicht mehr näher eingegangen, aber die soeben gemachten Ausführungen in Bezug auf das Bauteil 10 gelten auch für die nachfolgend beschriebenen Ausführungsbeispiele.

In dem Fall von Fig. 1 ist in dem Bauteil 10 eine Kanalstruktur gebildet. Sie umfasst Kanäle 14 und Kammern 16a, 16b, 16c und 16d, von denen die Kammern 16b und 16d beispielsweise als Sensorstätten dienen mögen, an denen unterschiedliche Sensoren unterschiedliche Messungen in der jeweiligen Kammer durchführen können, während es sich bei den Kammern 16a und 16c beispielsweise um Reservoire bzw. Quellen für Flüssigkeiten handeln kann, wie z.B. Analyte oder Proben.

Zum Verständnis der Prinzipien und Vorteile nachfolgend beschriebener Ausführungsbeispiele der vorliegenden Erfindung ist es nicht wesentlich wie das Bauteil 10 von Fig. 1 tatsächlich ausgeführt ist. Prinzipiell ist es möglich, dass die Kanäle 14 und 16a - 16d in der Bauteiloberfläche in Form von Vertiefungen gebildet sind, wobei ein Deckelbauteil diese Vertiefungen an der Bauteiloberfläche 12 abdeckt, wodurch sich im Innern die in Fig. 1 dargestellte Fluidstruktur ausbildet, nach welcher die Kanäle 14 in mehrere Abschnitte verzweigt sind. Jeweils ein Kanalabschnitt 14a - 14d führt von einer jeweiligen Kammer 16a - 16d zu einem gemeinsamen Verbindungsabschnitt 14e. Insbesondere verbindet der Abschnitt 14e Knotenpunkte, an denen sich die Abschnitte 14a, 14c und 14e bzw. 14b, 14d und 14e treffen.

Aus verschiedenen Gründen kann es aber bei einigen Anwendungen wünschenswert sein, wenn einige der Kanalabschnitte 14a - 14d fehlten. Ein nicht benötigtes Reservoir kann beispielsweise dazu führen, dass Flüssigkeit, wie z.B. Analyt oder eine Probe, in Richtung dieses Reservoirs abzweigt. Dies könnte zu verschiedenen unerwünschten Nebeneffekten führen. Ähnliches gilt für die Sensorstätten 16b und 16d. In einigen Anwendungen mag es bevorzugt sein, wenn lediglich eine Sensorstätte von einem Reservoir erreicht wird. Die Fig. 2a bis 2d zeigen die vier Kombinationsmöglichkeiten, wonach eines der Reservoire 16a und 16c mit einem der Sensorstätten 16b und 16d verbunden ist. Wie es zu erkennen ist, würden eigentlich nur jeweils drei der Kanalabschnitte benötigt. Zur Realisierung der vier verschiedenen Varianten nach Fig. 2a - 2d müssten also entweder vier verschiedenen Bauteile 10 hergestellt werden, oder aber die Idee, die den nachfolgend beschriebenen Ausführungsbeispielen zugrunde liegt, wird verwendet.

In anderen Worten ausgedrückt, wäre es wünschenswert, im Laufe der Fertigung der Mikrofluidvorrichtung den Weg der Flüssigkeit in den Kanälen so näher zu bestimmen, dass beispielsweise die Flüssigkeit entweder nur zu dem einen Sensor 16b oder zu dem anderen Sensor 16d fließen kann, wobei gleiches für die Quellen 16a und 16c der Flüssigkeit gilt. Gemäß nachfolgend beschriebenen Ausführungsbeispielen besitzen im Vergleich zu dem Bauteil von Fig. 1 die in demselben befindlichen Kanäle keine direkte Verbindung mittels Kanälen zu den flexibel anzubindenden Kammern für die Sensorstätten oder Quellen. Vielmehr ist die Verbindung, also der Kanal oder die Kanäle, an ein oder mehreren Stellen unterbrochen. Das Spritzgussteil wird dann mit einer Folie versehen, welche eine oder mehrere Öffnungen bzw. Aussparungen aufweist, die (jeweils) eine Art Brücke zwischen den getrennten Kanalstrukturen, wie z.B. Kanalenden derselben, an den Unterbrechungen, bilden. Auf diese Weise kann mittels der Folie entschieden werden, welche der Kanalstrukturen bzw. Kanalenden miteinander verbunden werden. An dieser Stelle sei nur kurz darauf hingewiesen, dass nachfolgende Ausführungsbeispiele lediglich der Einfachheit halber und zum besseren Verständnis lediglich auf eine Verbindungsöffnung in der Folie eingehen, dass aber natürlich auch mehrere dieser Sorte vorhanden sein könnten.

Fig. 3 zeigt ein Ausführungsbeispiel für eine Mikrofluidvorrichtung gemäß einem Ausführungsbeispiel der vorliegenden Erfindung. Die Mikrofluidvorrichtung von Fig. 3 ist allgemein mit 20 angezeigt. Sie umfasst ein Bauteil 22, in dem bzw. in denen Kanalstrukturen 24a, 24b und 24c gebildet sind, die zumindest teilweise zu einer Bauteiloberfläche 26 des Bauteils 22 offen sind. Wie im Vorhergehenden erwähnt, kann es sich bei dem Bauteil 22 um ein Spritzgussteil handeln. In dem exemplarischen Fall von Fig. 3 sind die Kanalstrukturen vollständig zu der Bauteiloberfläche 26 des Bauteils offen, d.h. sie sind in Form von Vertiefungen bzw. Ausnehmungen in der Bauteiloberfläche 26 gebildet. Nach Zusammenbau werden sie von einer Folie 28 der Mikrofluidvorrichtung 20 zumindest teilweise abgedeckt. Gemäß dem Ausführungsbeispiel von Fig. 3 umfassen die Vertiefungen 24a - 24c Gräben 30a - 30c und Schächte 32a - 32c, die zusammen mit der Folie 28 Kanäle bzw. Kammern bilden.

Wie es in Fig. 3 gezeigt ist, ist das Bauteil 22 von Fig. 3 in Form eines Substrats gebildet bzw. als ein flacher Quader und die Kanalstrukturen 24a - 24c öffnen sich alle an einer Hauptseite, nämlich der Oberseite, des Bauteils 22. Wie im Vorhergehenden aber bereits erwähnt, kann das Bauteil 22 prinzipiell jede Form annehmen und natürlich ebenso die Bauteiloberfläche 26.

In dem Fall von Fig. 3 sind die Kanalstrukturen 24a - 24c zudem lateral voneinander beabstandet. Das bedeutet, die Kanalstrukturen 24a - 24c besitzen zueinander keine fluidische Verbindung innerhalb des Bauteils 22. Die fluidische Verbindung zwischen einer Teilmenge aus den Kanalstrukturen 24a - 24c wird erst durch die Folie 28 hergestellt, wie es im Folgenden noch näher erörtert wird, wobei die Teilmenge jeder der Menge von Kanalstrukturen 24a - 24c entsprechen kann. In dem Fall von Fig. 3 ergeben sich also vier Möglichkeiten für Kanalstrukturverbindungskombinationen.

Bei dem Bauteil 22 kann es sich, wie im Vorhergehenden erwähnt, um ein Spritzgussteil handeln. Es kann damit kostengünstig in großen Stückzahlen hergestellt werden. Bevorzugterweise ist das Bauteil 22 in sich stabil und benötigt keinen weiteren Träger. Eine flexible Ausgestaltung wäre aber ebenfalls möglich. Beispielhafte Materialien für das Bauteil 22 sind Polycarbonat (PC), Polymetylmetacrylat (PMMA), Cycloolefinpolymer (COP) und Cycloolefin-Copolymer (COC).

Die Folie ist vorzugsweise flexibel ausgestaltet. Material und Folienstärke bzw. -dicke können variieren. Beispielsweise ist die Foliendicke kleiner oder gleich 1 mm oder sogar kleiner oder gleich 0,5 mm. Das Material der Folie 28 kann Kunststoff sein, wobei aber auch andere Materialien vorstellbar sind, wie z.B. Metall.

Die Folie 28 umfasst eine Öffnung 34, d.h. eine Aussparung, die sich über die gesamte Dicke der Folie 28 hinweg erstreckt, d.h. von einer Vorderseite der Folie 28 bis zu einer Rückseite derselben. In Fig. 3 ist die Folie 28 noch nicht in dem zusammengefügten Zustand dargestellt. In dem zusammengefügten Zustand befindet sich die Folie 28 auf der Bauteiloberfläche 26, wie es durch gepunktete Linien 36 angedeutet ist. In dem Fall von Fig. 2 verbindet die Öffnung 34 in dem zusammengefügten Zustand die Kanalstrukturen 24a und 24c. Wie es mit gestrichelten Linien 38 angedeutet ist, erreicht sie dies, indem sie in dem zusammengefügten Zustand die Kanäle 30a und 30c überdeckt. Die Kanalstruktur 24b hingegen wird von der Folie 28 an der Bauteiloberfläche 26 verschlossen, so dass dieselbe insbesondere nicht über die Öffnung 34 mit den anderen beiden Kanalstrukturen 24a und 24b fluidisch verbunden ist. Die Öffnung 34 in der Folie 28 realisiert somit eine der oben bereits erwähnten vier Kanalstrukturverbindungskombinationen, wobei in Fig. 7 eine andere Folie 28' mit einer anderen Öffnung 34' gezeigt ist, die zu einer anderen der vier Kombinationsmöglichkeiten führt, bei der nämlich die Kanalstrukturen 24a und 24b miteinander verbunden werden, indem die Öffnung 34' in dem zusammengefügten Zustand die Gräben 30a und 30b überdeckt, aber von der Kanalstruktur 24c lateral getrennt ist. Es ist ohne weiteres ersichtlich, wie Folien für die anderen beiden Kombinationsmöglichkeiten aussehen könnten.

Was in Fig. 3 nicht gezeigt ist, ist, dass die Öffnung 34 in der Folie 28 bzw. der darin von der Kanalstruktur 24a zu der Kanalstruktur 24c und umgekehrt führende Pfad auf einer der Bauteiloberfläche 26 abgewandten Seite mit einem Deckel verschlossen ist. Der Deckel kann, wie es später bezüglich der Fig. 4 bis 5b gezeigt wird, eine poröse Membran sein, kann aber auch, wie es bezüglich Fig. 6 gezeigt wird, ein weiteres Bauteil sein, d.h. ein weiteres Spritzgussteil, in welchem evtl. sogar einer oder mehrere oder weitere Kanalstrukturen gebildet sind.

Die Folie ist beispielsweise auf die Bauteiloberfläche 26 geklebt. Es ist vorteilhaft, wenn die Bauteiloberfläche 26, wie in Fig. 3 gezeigt, eben oder zumindest nur einfach gekrümmt ist, damit sich beim Applizieren keine Falten bilden. Ecken bzw. Kanten könnten in der Oberfläche aber auch vorhanden sein. Bei der Folie 28 kann es sich insbesondere um eine selbstklebende Folie handeln. Wenn also die Mikrofluidvorrichtung von Fig. 3 hergestellt wird, dann reicht es zum Zusammenfügen von Bauteil und Folie aus, die Folie 28 auf die Bauteiloberfläche 26 aufzubringen, wie es z.B. durch Abrollen und/oder Andrücken, und zwar mit der selbstklebenden Seite der Bauteiloberfläche zugewandt. Bei der selbstklebenden Folie handelt es sich beispielsweise um ein Klebeband. Die Folie 28 kann auch eine beidseitig selbstklebende Folie, wie z.B. beidseitig mit einer Klebeschicht versehenes Klebeband, sein. In diesem Fall ist es möglich, auch den vorerwähnten Deckel auf der der Oberfläche 26 abgewandeten Seite der Folie 28 beim Zusammenfügen einfach dadurch zu befestigen, dass der jeweilige Deckel auf die der Oberfläche 26 abgewandeten Seite der Folie 28 einfach aufgebracht bzw. angedrückt wird. Ein anderweitiges Kleben des Deckels auf die Folie 28 ist dabei aber ebenfalls möglich. Vor allem existieren auch andere Möglichkeiten zur Fügung als die Komponenten 22, 28 und den Deckel miteinander zu verkleben. Die Komponenten könnten auch mit einer Klemmvorrichtung geklemmt werden, wie z.B. durch einen Extrarahmen, der die Folie 28 gegen die Oberfläche 26 presst. Anstelle eines Haftmittels bzw. einer Klebeschicht zwischen den Komponenten könnte auch eine Befestigung mittels Anschmelzens, wie z.B. des Folienmaterials 28, an die Oberfläche 26, verwendet werden. Thermokompressionsbonden wäre eine Möglichkeit. In dem Fall einer selbstklebenden Folie kann der Klebstoff, der an die Kanalstrukturen und vor allem das darin befindliche Fluid angrenzt, so gewählt sein, dass das Angrenzen für die jeweilige Anwendung unkritisch ist. Das gleiche gilt unabhängig von dem Vorliegen oder Nicht-Vorliegen der selbstklebenden Eigenschaft auch für das Material der Folie.

Bevor bezugnehmend auf Fig. 4 anhand eines Seitenschnitts eines zusammengefügten Zustands der Mikrofluidvorrichtung von Fig. 3 das Wesen der diesem Ausführungsbeispiel zugrundeliegende Idee noch näher erläutert wird, soll noch darauf hingewiesen werden, dass Fig. 3 in vielerlei Hinsicht lediglich exemplarisch ist in Bezug auf die Ausgestaltung der Kanalstrukturen 24a - 24c in dem Bauteil 22. Es ist bereits darauf hingewiesen worden, dass die Kanalstrukturen 24a - 24c lediglich exemplarisch in Fig. 3 ausschließlich Vertiefungen aufweisen. Die Kanalstrukturen 24a - 24c könnten vielmehr auch teilweise vergraben im Innern des Bauteils 22 gebildet sein, d.h. Teile aufweisen, die nicht erst durch die Folie 28 an der Bauteiloberfläche 26 verschlossen werden. Ferner können die Kanalstrukturen 24a - 24c auch Löcher bzw. Durchgänge zu einer gegenüberliegenden Seite des Bauteils 22 aufweisen. Ein solcher Durchgang ist exemplarisch mit einer gepunkteten Linie in Fig. 3 bei 40 in dem Boden des Schachts 32a angedeutet. Dieser Durchgang könnte beispielsweise als Auslass oder Einlass für eine Flüssigkeit dienen, wenn die Kanalstruktur 24a als Quelle für Flüssigkeiten dienen soll bzw. als Auslass. Allerdings könnte die Öffnung 40 auch dafür vorgesehen sein, damit ein an die Unterseite des Bauteils 22 anbringbarer Sensor in Kontakt mit der Flüssigkeit in der Kammer 32a geraten kann, um eine Sensormessung vornehmen zu können, wie z.B. eine elektrochemische, potentiometrische, amperometrische, eine optische Messung, eine gravimetrische oder dergleichen. Ein solcher Sensor könnte vor Auslieferung der Mikrofluidvorrichtung 20 im Zuge der Herstellung bereits angebracht werden oder erst nach Auslieferung beim Kunden montiert werden. Insbesondere ist es möglich, dass die Mikrofluidvorrichtung 20 ein Wegwerfprodukt darstellt, wohingegen der Sensor mehrmals verwendet wird. Auch die Anzahl der Kanalstrukturen beträgt hier lediglich exemplarisch nur drei und kann auch mehr sein.

Fig. 4 zeigt nun eine Seitenschnittansicht der Mikrofluidvorrichtung von Fig. 3. Wie es zu sehen ist, wird die Öffnung 34 in der Folie 28 von einem Deckel auf einer der Bauteiloberfläche 26 gegenüberliegenden Seite geschlossen, wobei der Deckel eine poröse Membran 42 ist. Die poröse Membran 34 ermöglicht ein Ausgasen von Überschussluft. Die poröse Membran 42 kann insbesondere aus einem Material bestehen oder eine Oberfläche aufweisen, die der Öffnung 34 in der Folie 28 zugewandt ist, das mit Wasser einen Kontaktwinkel größer 90° bildet bzw. wasserabweisend ist. Natürlich könnte das Material auch so gebildet sein, dass es zusätzlich oder alternativ mit anderen Materialen einen Kontaktwinkel größer 90° bildet.

Wie im vorhergehenden erwähnt ist die Folie 28 dünn ausgestaltet. Im Zusammenhang mit der porösen Membran bietet es zusätzlich zu der Verringerung der Baugröße einen Vorteil, wenn die Folie dünner ausgestaltet ist: aufgrund des an dieser Stelle im Gegensatz zu den Kanalstrukturen verringerten Flussquerschnitts im Bereich zwischen Membran 42 und Oberfläche 26, erhöht sich lokal der Druck, was das Ausgasen über die Membran 42 fördert. So ist der Flussquerschnitt des Durchflusspfades im Bereich der Öffnung 34 kleiner als der durchschnittliche Querschnitt der Kanäle der Kanalstrukturen (d.h. exklusive der Kammern), wie z.B. kleiner als 80% oder sogar kleiner als 50% des letztgenannten. Zudem verhindert eine zu große Dicke der Folie 28 im Bereich der Öffnung 34, dass Gasblasen ohne Berührung der Membran 42 den Bereich der Öffnung 34 passieren können, sodass selbige einem Entweichen über die Membran 42 entgingen, oder anders ausgedrückt fördert eine geringere Dicke die Wahrscheinlichkeit, dass eine Gasblase die Membran berührt, was den Wirkungsgrad der Entgasung fördert.

Es soll noch darauf hingewiesen werden, dass, obwohl Fig. 3 zeigt, dass die Folie 28 die Oberfläche 26 ganzflächig bzw. zu einem Teil bedeckt, so dass die Kanalstrukturen 24a - 24c, soweit deren Öffnung zu deren Oberfläche 26 betroffen ist, vollständig abgedeckt werden, dies nicht unbedingt notwendig ist. Ähnliches gilt für die poröse Membran 42. Diese kann natürlich ganzflächig über die Folie 28 hinweg gebildet sein bzw. an ihr angefügt sein, aber es ist natürlich ebenfalls möglich, dass sie nur geringfügig über den Rand der Öffnung 34 hinausragt.

Wie es in Fig. 3 gezeigt ist, kann die Folie 20 auch weitere Öffnungen 44 aufweisen. Die in Fig. 3 exemplarisch gezeigte Öffnung 44 ist in dem zusammengefügten Zustand zu der Kammer 32c ausgerichtet. In Fig. 5a ist gezeigt, dass die so entstehende Öffnung nach oben exemplarisch dazu verwendet werden kann, sich in der Kammer 32c befindliche Flüssigkeit aus derselben zu verdrängen. Wie es in dem Beispiel von Fig. 5a zu sehen ist, ist hierzu eine verformbare Membran 46 dazu vorgesehen, die Öffnung 44 auf einer der Oberfläche 26 abgewandeten Seite der Folie 28 abzudecken. Ein Aktuator 48 ist vorgesehen, um die Membran in die Öffnung 44 bzw. die Kammer 32c zu drücken. Obwohl der Aktuator auch anderes ausgestaltet sein könnte, wie z.B. mittels eines Piezoelementes oder dergleichen, ist in Fig. 5a eine Variante dargestellt, wonach der Aktuator 48 an einer den Bauteil 22 abgewandten Seite so an die Folie 28 oder die verformbare Membran 46 montiert ist, so dass auf einer der Öffnung 44 abgewandeten Seite der verformbaren Membran 46 eine abgeschlossene Kammer 50 gebildet wird, in der sich eine Substanz, wie z.B. Wasser befindet, die durch Elektrolyse mittels in der Kammer 50 befindlichen Elektroden 52 chemisch von einem flüssigen in einen gasförmigen Zustand umgewandelt wird, wodurch die dadurch resultierende Dichteverringerung und Ausdehnung eine Kraft auf die verformbare Membran 46 ausübt, die sich daraufhin in die Öffnung 44 bzw. Kammer 32c hinein ausbeult und dort Flüssigkeit verdrängt. Die verformbare Membran 46 ist beispielsweise eine flexible Membran, die dazu tendiert, wieder ihren ursprünglichen Zustand einzunehmen. Wie es in Fig. 5a gezeigt ist, kann der Aktuator beispielsweise durch eine Mehrschichtanordnung aus mehreren Schichten 54a und 54b gebildet sein, wie zum Beispiel eine Mehrschichtplatine, und zwar beispielsweise mit einer Abstandshalterschicht 54b mit einer Aussparung für die Kammer 50 und einen die Elektroden 52 aufweisenden Schicht 54a, wobei sich die Abstandshalterschicht 54b zwischen der Schicht 54a und dem Substrat 22 befindet.

In Fig. 3 ist mit einer gestrichelten Linie 56 angedeutet, dass es möglich ist, dass sich die flexible Membran 46 und/oder die Mehrschichtanordnung 54 lateral nur auf einer Seite befindet, wohingegen die andere Seite der Linie 56 von der porösen Membran 42 bedeckt wird.

Fig. 5b zeigt ein zur Fig. 5a alternatives Beispiel. Bei dem Beispiel von Fig. 5b weist bereits die Folie 28 eine ausreichend hohe Verformbarkeit auf, um zur Verdrängung des in der Kammer 32c befindlichen Flüssigkeitsinhalts durch den Aktuator 48 in Richtung der Kammer 32c gedrückt zu werden. Gemäß dem Beispiel von Fig. 5b kann somit die Öffnung 44 fehlen und der Aktuator 48 direkt auf die Folie 28 auf einer dem Bauteil 22 abgewandten Seite derselben montiert sein.

Fig. 6 zeigt eine bereits im Vorhergehenden angesprochene nicht beanspruchte Alternative zu Fig. 3, wonach als Deckel ein weiteres Bauteil 56 verwendet wird. Insbesondere zeigt Fig. 6, dass es möglich ist, dass die Kanalstrukturen 24a-24c einer Mikrofluidvorrichtung gemäß Beispielen nicht etwa alle in einem einzigen Bauteil 22 vorgesehen sind, sondern das dieselben in mehren Bauteilen verteilt gebildet sind. Fig. 6 zeigt exemplarisch deshalb ein modifiziertes Bauteil 22', das sich von demjenigen aus Fig. 3 dadurch unterscheidet, dass die Kanalstruktur 24c in dem Bauteil 22'fehlt. Diese Kanalstruktur 24c ist vielmehr in dem zusammengefügten Zustand, wie er in Fig. 6 dargestellt ist, spiegelbildlich zu ihrer ursprünglichen Position im Bauteil 22'relativ zu der Ebene der Folie 28 in dem Bauteil 56 gebildet, und zwar in einer Bauteiloberfläche 58 desselben, mit welcher das Bauteil 56 an die dem Bauteil 22' abgewandte Seite der Folie 28 angefügt ist. Das Bauteil 56 besitzt beispielsweise die gleichen Abmessungen wie das Bauteil 42', d.h. ist beispielsweise ebenfalls substrat- beziehungsweise quaderförmig. Die Öffnung 34 in der Folie 28 verbindet somit Kanalstrukturen in unterschiedlichen Bauteilen 22'beziehungsweise 56, nämlich den Kanal 30a mit dem Kanal 30c in dem Bauteil 56. Bei dem Beispielvon Fig. 6 sind ähnliche Vorteile im Bezug auf die Kanalstrukturverbindungskombinationen erzielbar, wie es bei dem Ausführungsbeispiel von Fig. 3 beziehungsweise 7 der Fall war, wobei allerdings, wie es Bezug nehmend auf Fig. 4 beschrieben worden ist, die Ausgestaltung gemäß Fig. 3 die Möglichkeit der Verwendung einer porösen Membran bietet, mit den damit verbundenen Vorteilen im Bezug auf Ausgasung usw.

Bitte kurz zurückkehrend auf die Beschreibung der Fig. 1 und 2a - 2d, kann also eine Lösung des bezüglich dieser Fig. dargestellten Problems dadurch erzielt werden, dass eine Kombination aus einem Bauteil und einer Folie gemäß der Beispiele/Ausführungsbeispiele von Fig. 3 - 7 verwendet wird.

Es sollte darauf hingewiesen werden, dass bei den Beispielen/Ausführungsbeispielen von Fig. 3 - 7 die Kanalstrukturen 24a - 24c, die Kombinationsweise miteinander zu verbinden waren, jeweils einen Graben 30a - 30c aufwiesen, die zumindest über einen Abschnitt 60 (Fig. 7) parallel zueinander verliefen, d.h. derart, dass zumindest ein Kanal zu einem anderen Kanal parallel verläuft. Insbesondere verlaufen über die Länge 60 hinweg nicht alle Kanäle zueinander durchweg parallel. Die einzelnen Kanäle ragen von den zwei Seiten längs der Kanalausbreitungsrichtung 62 mehr oder weniger in den Abschnitt 60 hinein. Diese Konfiguration ermöglichte es, dass längliche Öffnungen in der Folie 28 mit einer Längsrichtung 64 quer zur geraden Erstreckungsrichtung 62 mehr oder weniger die Kanalstrukturen gezielt miteinander verbinden. Die Lage dieser Öffnungen 34 in den Richtungen 62 und 64 und die Länge der Richtung 64 dieser Öffnungen bestimmt dann, welche Kanalstrukturen miteinander verbunden werden.

Nachfolgend wird Bezug nehmend auf die Fig. 8 ein Ausführungsbeispiel für ein Bauteil 22 beschrieben, das fünf Kanalstrukturen 24a - 24e aufweist, die ebenfalls jeweils einen Graben 30a-30e aufweisen, die über einen Abschnitt 60 hinweg entlang der Bauteiloberfläche 26 parallel zueinander verlaufen, sodass eine Vielzahl von Kanalstrukturverbindungskombinationsmöglichkeiten bestehen, indem eine Öffnung 34 der Folie über der Bauteiloberfläche 26 mit einer Längsrichtung 64 quer zur Grabenerstreckungsrichtung 62 innerhalb des Bereichs 60 in Lage und Länge der Öffnung 34 variiert wird, wie es Bezug nehmend auf Fig. 7 beschrieben worden ist. Fig. 9a - 9d zeigen vier verschiedene Kombinationsmöglichkeiten. Schwarze Pfeile in den Figuren zeigen Kanalstrukturen an, die über die jeweilige Öffnung 34 miteinander verbunden sind. Weiße Pfeile wurden für Kanalstrukturen verwendet, die von den verbundenen Kanalstrukturen getrennt bleiben.

Wie es in Fig. 8 zu sehen ist, kann es sinnvoll sein, einige der Gräben der Kanalstrukturen, hier die Gräben 30c und 30d kollinear aus gegenüberliegenden Richtungen in den Bereich 60 zu führen, und zwar mit einer Lücke 66 zwischen den selben, mit welcher dieselben in der Erstreckungsrichtung 62 voneinander beabstandet sind, wobei die Lücke 66 in Richtung 62 ausreichend groß ist, um beispielsweise die Breite einer der länglichen Öffnungen 34 unterzubringen. Auf diese Weise ist es möglich, die Gräben 30a - 30e der Kanalstrukturen 24a-24e in Richtung 64 möglichst nah aneinander zu bringen, wenn es andererseits beispielsweise aus irgendwelchen Gründen nach keiner gewünschten Kanalstrukturverbindungsmöglichkeit notwendig sein soll, dass auch die Kanalstrukturen der kollinear aufeinander zulaufenden Gräben, hier die Kanalstrukturen 24c und 24b, miteinander verbunden sein sollen, wobei natürlich auch dies grundsätzlich möglich wäre, in dem eine breitere Öffnung 34 verwendet wird. Fig. 9a - 9d zeigen nun verschiedene Lagen der Öffnung 34 in der Folie 28. Die Öffnungen 34 der Fig. 9a - 9d verbindet immer jeweils drei der Kanalstrukturen miteinander, wie es in den Figuren gezeigt ist.

Fig. 10 zeigt ein zu dem Ausführungsbeispiel von Fig. 8 - 9d ähnliches Ausführungsbeispiel einer Mikrofluidvorrichtung. Während in Fig. 10 der Zustand dargestellt ist, bei dem die Folie und eine poröse Membran als Deckel noch nicht montiert sind, zeigen die Fig. 11 und 12 jeweils den Zustand mit Folie, aber ohne Membran bzw. mit beidem. Fig. 13 zeigt eine Schnittdarstellung, in der die Öffnung 34 in der Folie zu sehen ist. Das Ausführungsbeispiel der Fig. 10 - 13 entspricht somit dem Ausführungsbeispiel der Fig. 3 in dem Beispiel / der Ausführung gemäß Fig. 4 und Fig. 5a und zeigt somit auch ein Beispiel, wie eine Beschränkung des lateralen Ausdehnungsbereichs für die poröse Membran 42, wie er durch die gestrichelte Linie 56 in Fig. 3 veranschaulicht worden ist, auch aussehen kann. Bei dem Ausführungsbeispiel von Fig. 10 - 13 erstreckt sich die Folie 28 wiederum ganzflächig auf der Oberseite 26 des Bauteils 22. Die poröse Membran 42 hingegen erstreckt sich lediglich lateral im Innern der Ausnehmung in der Mehrschichtanordnung des Aktuators 48. Die eigentlichen Aktuatororte des Aktuators 46 sind in Fig. 10 - 13 nicht gezeigt, aber können beispielsweise wie in Fig. 5a gezeigt gestaltet sein.

Gemäß obigen Ausführungsbeispielen kann somit als Folie eine einseitige Klebefolie verwendet werden, wobei die Verwendung einer beidseitig klebenden Folie besonders vorteilhaft sein kann. An der Aussparungsstelle 34 der Folie 28 kann ein Deckel vorgesehen, um einen an dieser Stelle nach oben offenen Kanal zu schließen. Dieser Deckel kann, wie es im Vorhergehenden beschrieben worden ist, ebenfalls in Form einer Folie gestaltet sein. Der Deckel kann sich lateral auf die Aussparungsstelle beschränken. Er verschließt die Aussparungsstelle von oben. Gemäß den oben beschriebenen Ausführungsformen mit einer beidseitigen Klebefolie 28 kann an dieser Stelle der Deckel direkt aufgeklebt werden. Der Deckel muss hier jedoch nicht vollständig geschlossen sein. Wie es im Vorhergehenden beschrieben worden ist, kann der Deckel durch eine poröse Membran gebildet sein. Dies ermöglicht ein Entweichen von ggf. von unerwünschten und ggf. im Kanalsystem vorhandenen Gasblasen. Die poröse Membran kann zudem aus einem Material gebildet sein, welches von der Flüssigkeit nicht benetzt wird. Ist die Flüssigkeit eine wasserbasierte Flüssigkeit, so eignet sich hier besonders eine Membran mit einer Oberfläche oder aus einem Material mit niedriger Oberflächenenergie. Beispiele hierfür sind Fluorpolymere, wie z.B. PTFE, PVDF usw.

Insbesondere die leichte Kombinierbarkeit aus konfigurierbaren fluidischen Verbindungen und Blasenfalle stellt einen weiteren Vorteil einiger oben beschriebener Ausführungsbeispiele dar, da hierfür nur drei Teile benötigt werden, nämlich das feststehende Bauteil mit Kanalsystem bzw. Reservoiren, die strukturierte Folie sowie die Deckelmembran.

Neben dem zuvor beschriebenen selektiven Verbinden von Kanälen kann auf die gezeigte Art und Weise, beispielsweise auch eine Flüssigkeitsquelle (Reservoir), welche nicht benötigt wird, abgetrennt werden. Das ist beispielsweise dann sinnvoll, wenn ein feststehendes mikrofluidisches Teil, wie z.B. eines der Bauteile 22 der oben beschriebenen Ausführungsbeispiele, eine Vielzahl von Reservoiren enthält, für eine bestimmte Anwendung jedoch nur ein Teil hierfür benötigt wird. Würden in einem solchen Fall alle Reservoire mittels Kanäle miteinander verbunden sein, so könnte Flüssigkeit die Luft in diesen Reservoiren komprimieren und so in Richtung dieser leeren (weil nicht benötigten) Reservoire fließen. Bei den oben genannten Ausführungsbeispielen kann das Problem dadurch gelöst werden, dass die Reservoire eben nicht direkt mit dem Kanalsystem verbunden sind, sondern, wie zuvor beschrieben, erst über eine "Brücke" in Form einer Aussparung mit einer Folie miteinander verbunden werden. Für Anwendungen, wo diese Verbindung nicht notwendig ist, wird eben die vor erwähnte Öffnung entsprechend so gestaltet, dass keine Anbindung entsteht.

Bei den oben genannten Ausführungsbeispielen handelt es sich beispielsweise bei den Kammern 32a, 32d und 32e um Reservoire und bei den Kammern 32c und 32b um Sensorstätten, d. h. Orte, an denen Sensoren positioniert sind bzw. positionierbar sind.

Oben genannte Reservoire können auch mit Pumpen versehen sein. Solche Pumpen können mittels Elektrolyse betrieben werden, wie es Vorhergehenden auch beschrieben wurde. Die Elektrolyse erzeugt dabei ein Gas, nämlich in oben erwähnter Kammer 50, und verformt eine Membran, nämlich die verformbare Membran 46, die sich angrenzend zu dem jeweiligen Reservoir befindet. Die Membran kann sich dann in dieses Reservoir verwölben und das darin enthaltene Fluid verdrängen. Sind mehrere dieser Reservoire über ein gemeinsames Kanalsystem verbunden, welches letztlich in einem Auslass oder Abfallbehälter mündet, und enthielte eines der Reservoire anstatt einer Flüssigkeit Luft, so könnte die aus einem Reservoir mittels der Elektrolysepumpe gepumpte Flüssigkeit anstatt in Richtung Auslass/Abfallbehälter in das leere (luftgehüllte) Reservoir fließen. Die einzige Alternative zu obigen "Abtrennen" des Reservoirs mittels geeigneter Platzierung und Ausgestaltung der Folie gemäß obiger Ausführungsbeispiele bestünde lediglich im Füllen auch der nicht benutzten Reservoire, was jedoch einen zusätzlichen Material- und Fertigungsaufwand bedeutete.

Die Membran 46, die in diesem Fall, vorzugsweise keine poröse Membran ist, sondern vielmehr vorzugsweise eine sich beispielsweise plastisch verformende Membran, kann sich bei Aufschlagung in einem Druck in Richtung des feststehenden Teils bzw. des Bauteils 22 die Verbindung zwischen zwei Kanälen temporär oder dauerhaft unterbrechen. Fig. 14 zeigt eine solche Alternative. Als Deckel für die Öffnung 34 wird die verformbare Membran 46 verwendet, oberhalb welcher sich wiederum ein Aktuator 48 befindet. Der Querschnitt des lateralen Pfades 70 durch die Öffnung 34 in der Folie 28 kann zumindest reduziert werden oder der Pfad unterbrochen werden. Eine Einengung in dem Querschnitt des Pfades 70 kann häufig ausreichend sein.

Fig. 15 zeigt eine weitere Alternative zu dem Ausführungsbeispiel von Fig. 14. Nach dieser Alternative ist das Bauteil 22" zu dem Bauteil von Fig. 3 unterschiedlich gebildet, nämlich dadurch, dass der Bereich der Oberfläche 26 zwischen den Kanälen 30a und 30c in dem Bereich der Öffnung 34 um eine Tiefe abgesenkt ist, die kleiner ist als eine Tiefe der Gräben 30a - 30c, so dass der Flusswiderstand eingestellt werden kann, die sich bei gedrückter Membran 46 und bei nicht-gedrückter Membran 46 ergibt. Anstelle einer Absenkung des Bereiches der Oberfläche 26, wie in Fig. 15 gezeigt, kann natürlich auch eine Erhöhung vorhanden sein. Insgesamt lässt sich also durch die Ausführungen nach Fig. 14 und 15 eine Ventilwirkung erreichen. Ein solcher Schritt kann beispielsweise nach dem Befüllen eines Reservoirs geschehen, um dieses zu verschließen. Wird nun die Flüssigkeit im Reservoir, wie z. B. mittels der oben beschriebenen Elektrolysepumpen, mit einem ausreichend großen Druck beaufschlagt, so löst die Membran 46 wieder von dem Bauteil 22 bzw. 22" und die Flüssigkeit kann das Reservoir in das Kanalsystem vermittels des Pfades 70 in das Kanalsystem verlassen.

Das Beaufschlagen der Membran 46 mit einem Druck in Richtung des Bauteils 22 kann auch als aktives Ventil benutzt werden, wenn beispielsweise unmittelbar oder mittelbar der Druck eines mittels der Elektrolyse erzeugter Gasdruck ist. In diesem Fall muss die Unterbrechung zwischen den Kanälen oder dem Kanal oder dem Reservoir nicht vollständig sein, sondern kann ebenfalls als Vertiefung ausgebildet werden, die jedoch vorzugsweise flacher als der anschließende Kanal ist, wie es bezugnehmend auf Fig. 15 gezeigt worden ist, also mittels einer flachen Abschnitts in einem Kanal der Kanalstrukturen. Eine solche Vertiefung muss auch nicht unbedingt zwischen getrennten Kanalstrukturen im Sinne der Kanalstrukturen 24a - 24e vorhergehender Ausführungsbeispiele vorhanden sein. Eine solche Vertiefung bzw. flache Stelle in den Gräben kann auch den vor erwähnten Gräben 30a - 30c innerhalb einer einzelnen Kanalstruktur vorhanden sein, um eben, wie erwähnt, den Fluss von einem entsprechenden Reservoir oder in ein entsprechendes Reservoir zu steuern.

Obige Ausführungsbeispiele beschrieben somit Mikrofluidvorrichtungen, bei denen es möglich war, verschiedene Mikrofluidvorrichtungen auf Basis eines feststehenden mikrofluidischen Teils zu bilden, das für alle identisch ist. Dabei war es möglich, beispielsweise von zwei Sensoren und zwei Flüssigkeitsquellen je eine/n über eine Brücke mit dem Kanalsystem und einer weiteren Flüssigkeitsquelle zu verbinden. Das war beispielsweise bei den Ausgestaltungen nach Fig. 9a und 9d der Fall, wo ungefüllte Pfeile andeuten, dass hier keine Flüssigkeit fließen kann. Obige Ausführungsbeispiele zeigen auch Realisierungsvarianten, mit einer porösen Membran als Blasenfalle. Ventile zum Verschließen, z. B. eines Reservoirs können vorhanden sein, wie es im Vorhergehenden beschrieben worden ist.

Insbesondere beschrieben obige Ausführungsbeispiele somit auch ein mikrofluidisches System, das zumindest ein Teil mit festgelegten Kanalstrukturen aufweist, wobei zumindest zwei Kanalstrukturen im feststehenden Teil zunächst keine Verbindung miteinander aufweisen, die Verbindung stattdessen dadurch hergestellt wird, dass eine Folie, welche die Kanalstrukturen zumindest teilweise bedeckt, eine Öffnung aufweist, die mindestens zwei der nicht verbundenen Kanalstrukturen im feststehenden Teil miteinander verbindet. Zwei im feststehenden Teil nicht miteinander verbundene Kanalstrukturen können zu je einer alternativ bestückbaren Position führen. Ferner kann das mikrofluidische System so gestaltet sein, dass zwei im feststehenden Teil nicht miteinander verbundene Kanalstrukturen von einer anderen Flüssigkeitsquelle bzw. Reservoir kommen. Es ist ebenfalls möglich, dass sich im feststehenden Teil mindestens vier nicht miteinander verbundene Kanalstrukturen befinden, von denen je drei mittels einer Aussparung in einer Folie verbunden werden können, um entweder von zwei alternativen Sensorbereichen oder zwei alternativen Flüssigkeitsquellen eine auszuwählen und mit einer weiteren Flüssigkeitsquelle zu verbinden. Schließlich ist es aber ebenfalls möglich, dass im feststehenden Teil mindestens fünf nicht miteinander verbundene Kanalstrukturen vorhanden sind, von denen drei mittels einer Aussparung in einer Folie verbunden werden können, wobei eine feste Flüssigkeitsquelle mit einen von zwei alternativen Sensorbereichen sowie einer von zwei alternativen Flüssigkeitsquellen verbunden wird. Bei der Folie kann es sich um ein Klebeband handeln, wobei es sich bei dem Klebeband wiederum um ein auf beide Seiten mit einer Klebeschicht versehendes Klebeband handeln kann. Die Aussparung in der Folie ist mit einem Deckel verschlossen. Dieser Deckel weist eine poröse Membran auf. Das Material dieser Membran kann aus einem Material bestehen oder mit selbigem beschichtet sein, das mit dem Kanalsystem zu transportierenden Flüssigkeit einen Kontaktwinkel größer 90° bildet. Die poröse Membran kann aus einem wasserabweisenden Material bestehen, wobei es sich bei dem wasserabweisenden Material auch um ein Fluor enthaltendes Polymer handeln kann. Auf der vom feststehenden Teil abgewandten Seite der Folie kann sich eine Membran befinden, die durch Beaufschlagung mit einem Druck zumindest teilweise in die Aussparung der Folie gedrückt werden kann. Dabei kann der für die Verformung notwendige Druck durch Elektrolyse vom Wasser oder einer zumindest teilweise Wasser enthaltenden Flüssigkeit hervorgerufen werden.

Bei der Herstellen einer Vielzahl von unterschiedlichen Mikrofluidvorrichtungen ist es also gemäß obiger Ausführungsbeispiele möglich folgende Schritte zu verwenden: Bereitstellen einer Vielzahl von zumindest einem Bauteil, in dem bzw. in denen Kanalstrukturen gebildet sind, die zumindest teilweise zu einer jeweiligen Bauteiloberfläche des zumindest einen Bauteils offen sind, wobei die Vielzahl untereinander identisch ist; Bereitstellen einer Vielzahl von Folien, die eine Öffnung aufweisen; Fügen einer ersten Teilmenge der Vielzahl von zumindest einem Bauteil und einer ersten Teilmenge der Vielzahl von Folien, so dass über die Öffnung in der jeweiligen Folie zumindest eine erste und eine zweite der Kanalstrukturen miteinander verbunden sind, um erste Mikrofluidvorrichtungen zu bilden; und Fügen einer zweiten Teilmenge der Vielzahl von zumindest einem Bauteil und einer zweiten Teilmenge der Vielzahl von Folien, so dass über die Öffnung in der jeweiligen Folie zumindest eine dritte und eine vierte der Kanalstrukturen miteinander verbunden sind, um zweite Mikrofluidvorrichtungen zu bilden, wobei zumindest beim Fügen der ersten Vielzahl das Fügen so durchgeführt wird, dass die dritte und vierte Kanalstruktur nicht miteinander über die Folie verbunden sind, oder das Fügen der zweiten Vielzahl so durchgeführt wird, dass die erste und zweite Kanalstruktur nicht über die Folie miteinander verbunden werden, so dass sich die ersten und zweiten Mikrofluidvorrichtungen in der Verbindung der Kanalstrukturen unterscheiden.

Bezugnehmend auf die vorhergehende Beschreibung wird nun darauf hingewiesen, dass zur Erzielung der unterschiedlichen Kanalstrukturverbindungsmöglichkeiten nicht unbedingt unterschiedliche Folien notwendig sind. Je nach gewünschter Kanalstruktur und Verbindungskombinationen, kann es auch ausreichend sein, zueinander identische Folien auf identische Bauteile aufzukleben, allerdings mit unterschiedlichen Positionen zueinander.

Obige Ausführungsbeispiele zeigten also unter anderem eine Mikrofluidvorrichtung mit zumindest einem Bauteil 22, in dem bzw. in denen Kanalstrukturen 24a gebildet sind, die zumindest teilweise zu einer jeweiligen Bauteiloberfläche 26 des zumindest einen Bauteils 22 offen sind; und einer Folie 28, die eine Öffnung 24; 34' aufweist, über die zumindest eine erste und eine zweite der Kanalstrukturen 24a, 24c; 24a, 24b miteinander verbunden sind, und die zumindest eine dritte der Kanalstrukturen an 24b; 24c der jeweiligen Bauteiloberfläche 26 zumindest teilweise verschließt, so dass dieselbe nicht über die Öffnung 34; 34' mit der ersten und zweiten Kanalstruktur verbunden ist. Die erste bis dritte Kanalstruktur können dabei in dem gleichen Bauteil gebildet sein und sich jeweils in der Bauteiloberfläche desselben zumindest teilweise öffnen, wobei die Folie die Bauteiloberfläche des gleichen Bauteils so bedeckt, dass die erste und zweite Kanalstruktur über einen lateral entlang der Bauteiloberfläche des gleichen Bauteils und innerhalb der Öffnung in der Folie führenden Pfad miteinander verbunden sind, während die dritte Kanalstruktur nicht an die Öffnung angrenzt. Der innerhalb der Öffnung 24 in der Folie führende Pfad kann auf einer der Bauteiloberfläche 26 des gleichen Bauteils 22 abgewandten Seite mit einem Deckel verschlossen sein oder mit einem weiteren des zumindest einen Bauteils. Der durch die Öffnung in der Folie führende Pfad auf einer der Bauteiloberfläche des gleichen Bauteils abgewandten Seite mit einer verformbaren Membran als Deckel verschlossen ist Der durch die Öffnung 34 in der Folie 28 führende Pfad ist auf einer der Bauteiloberfläche 26 des gleichen Bauteils 22 abgewandten Seite mit einer porösen Membran 42 als Deckel verschlossen. Insbesondere kann der durch die Öffnung in der Folie führende Pfad auf einer der Bauteiloberfläche des gleichen Bauteils abgewandten Seite mit einer verformbaren Membran als Deckel verschlossen sein. Die Mikrofluidvorrichtung kann ferner einen Aktuator zum Drücken der verformbaren Membran in die Öffnung aufweisen. Die erste bis dritte Kanalstruktur 24a können Vertiefungen in der Bauteiloberfläche des gleichen Bauteils aufweisen, die von der Folie zumindest teilweise abgedeckt sind. Die Vertiefungen können Gräben 30aund/oder Schächte 32a umfassen, um zusammen mit der Folie Kanäle bzw. Kammern zu bilden. Es ist ferner möglich, dass die Folie verformbar ist, und die Mikrofluidvorrichtung ferner einen Aktuator zum Drücken der Folie in eine Vertiefung des zumindest einen Bauteils an der jeweiligen Bauteiloberfläche aufweist, in der die Vertiefung gebildet ist, wobei die Vertiefung Teil der Kanalstrukturen ist. Die Folie 28 kann eine selbstklebende Folie sein. Die Folie 28 kann auch eine beidseitig selbstklebende Folie sein. Ein Aktuator 48 kann ausgebildet sein, um eine zum Drücken notwendige Kraft durch Elektrolyse von Wasser oder einer zumindest teilweise Wasser enthaltenden Flüssigkeit zu erzeugen.

## Patentansprüche

1. Mikrofluidvorrichtung mit:
zumindest einem Bauteil (22), in dem bzw. in denen Kanalstrukturen (24a) gebildet sind, die zumindest teilweise zu einer jeweiligen Bauteiloberfläche (26) des zumindest einen Bauteils (22) offen sind; und
einer Folie (28), die eine längliche Öffnung (24; 34') aufweist, über die zumindest eine erste und eine zweite der Kanalstrukturen (24a, 24c; 24a, 24b) miteinander verbunden sind, wobei die längliche Öffnung an einer der Bauteiloberfläche (26) abgewandten Seite mit einem Deckel verschlossen ist,
wobei die erste und zweite Kanalstruktur in dem gleichen Bauteil gebildet sind und sich jeweils in der Bauteiloberfläche desselben zumindest teilweise öffnen, wobei die Folie die Bauteiloberfläche des gleichen Bauteils so bedeckt, dass die erste und zweite Kanalstruktur über einen lateral entlang der Bauteiloberfläche des gleichen Bauteils und innerhalb der länglichen Öffnung in der Folie führenden Pfad miteinander verbunden sind,
wobei die Kanalstrukturen jeweils einen Grabenabschnitt aufweisen, und die Grabenabschnitte der Kanalstrukturen über einen Längenabschnitt (60) hinweg entlang einer gemeinsamen Erstreckungsrichtung (62) in der Bauteiloberfläche des gleichen Bauteils parallel verlaufen, wobei eine Längsrichtung (64) der länglichen Öffnung (34; 34') quer zu der gemeinsamen Erstreckungsrichtung (62) verläuft, und wobei die Kanalstrukturen von einer und/oder zwei Seiten in den Längenabschnitt (60) unterschiedlich weit hineinragen, so dass eine Variation der länglichen Öffnung (34) in der Folie (28) in ihrer Lage entlang der Erstreckungsrichtung (62) und entlang der Längsrichtung (64) und ihrer Länge entlang der Längsrichtung (64) zu mindestens vier unterschiedlichen Kanalstrukturverbindungskombinationen führt,
wobei in einer Kanalstrukturverbindungskombination eventuelle nicht über die Öffnung mit der ersten und zweiten Kanalstruktur verbundene, in dem gleichen Bauteil wie die erste und zweite Kanalstruktur gebildete dritte Kanalstrukturen nicht an die längliche Öffnung angrenzen,
wobei die Kanalstrukturen (24a) Vertiefungen in der Bauteiloberfläche des gleichen Bauteils aufweisen, die von der Folie zumindest teilweise abgedeckt sind,
wobei die Folie (28) an die Bauteiloberfläche (26) des gleichen Bauteils (22) geklebt ist;
**dadurch gekennzeichnet, dass** der durch die längliche Öffnung (34) in der Folie (28) führende Pfad auf einer der Bauteiloberfläche (26) des gleichen Bauteils (22) abgewandten Seite mit einer porösen Membran (42) als dem Deckel verschlossen ist, und
wobei der durch die Öffnung (34) in der Folie (28) führende Pfad einen gegenüber den Kanalstrukturen verringerten Flussquerschnitt aufweist, so dass durch eine aus dem verringerten Querschnitt resultierende lokale Druckerhöhung das Ausgasen über die poröse Membran (42), welche von einer Flüssigkeit nicht benetzt wird, gefördert wird,
wobei eine Dicke der Folie (28) im Bereich der Öffnung (34) so klein ist, dass verhindert wird, dass in Wasser Gasblasen ohne Berührung der porösen Membran (42) den Pfad passieren können.

2. Mikrofluidvorrichtung gemäß Anspruch 1, bei der das zumindest eine Bauteil (22) ein Spritzgussbauteil ist.

3. Mikrofluidvorrichtung gemäß Anspruch 1 oder 2, bei der die Dicke der Folie (28) kleiner als 1mm ist.

4. Mikrofluidvorrichtung gemäß einem der Ansprüche 1 bis 3, bei der die poröse Membran (42) aus einem Material besteht oder eine Oberfläche aufweist, das mit Wasser einen Kontaktwinkel größer 90° bildet.

5. Mikrofluidvorrichtung gemäß einem der Ansprüche 1 bis 4, bei der die poröse Membran aus einem Fluor enthaltenden Polymer besteht oder damit beschichtet ist.

6. Mikrofluidvorrichtung gemäß einem der Ansprüche 1 bis 5, bei der die Bauteiloberfläche des gleichen Bauteils (22) eben ist.

7. Mikrofluidvorrichtung gemäß einem der Ansprüche 1 bis 6, bei der die Folie eine weitere Öffnung (34') aufweist, die auf einer dem gleichen Bauteil (22) abgewandten Seite durch eine verformbare Membran (46) abgeschlossen ist, wobei die Mikrofluidvorrichtung ferner einen Aktuator zum Drücken der verformbaren Membran in die weitere Öffnung aufweist, wobei unterhalb der weiteren Öffnung ein flacher Teil einer der ersten bis dritten Kanalstrukturen verläuft, so dass durch die Verformung eine Durchflussrate durch den flachen Teil verringert werden kann.

8. Mikrofluidvorrichtung gemäß einem der Ansprüche 1 bis 5, bei der die Vertiefungen Gräben (30a) und/oder Schächte (32a) umfassen, um zusammen mit der Folie Kanäle bzw. Kammern zu bilden.

9. Mikrofluidvorrichtung gemäß einem der Ansprüche 1 bis 8, bei der die erste bis dritte Kanalstruktur (24a) zueinander keine fluidische Verbindung innerhalb zum ersten Bauteil (22) aufweist.

10. Mikrofluidvorrichtung gemäß einem der vorhergehenden Ansprüche, bei der die Folie (28) eine selbstklebende Folie ist.

11. Verfahren zum Herstellen einer Mikrofluidvorrichtung, mit folgenden Schritten:
Bereitstellen zumindest eines Bauteils, in dem bzw. in denen Kanalstrukturen gebildet sind, die zumindest teilweise zu einer jeweiligen Bauteiloberfläche des zumindest einen Bauteils offen sind;
Bereitstellen einer Folie, die eine Öffnung aufweist;
Zusammenfügen des zumindestens einen Bauteils und der Folie, so dass zumindest eine erste und eine zweite der Kanalstrukturen miteinander über die Öffnung verbunden sind, und die Folie zumindest eine dritte der Kanalstrukturen an der jeweiligen Bauteiloberfläche zumindest teilweise verschließt, so dass dieselbe nicht über die Öffnung mit der ersten und zweiten Kanalstruktur verbunden ist; und
Verschließen der länglichen Öffnung an einer der Bauteiloberfläche (26) abgewandten Seite mit einem Deckel,
wobei das Bereitstellen des zumindest einen Bauteils so durchgeführt wird, dass die erste bis dritte Kanalstruktur in dem gleichen Bauteil gebildet sind und sich jeweils in einer Bauteiloberfläche desselben zumindest teilweise öffnen, wobei das Fügen ein Kleben der Folie auf die Bauteiloberfläche des gleichen Bauteils aufweist, derart, dass die erste und zweite Kanalstruktur über einen lateral entlang der Bauteiloberfläche des gleichen Bauteils und innerhalb der Öffnung in der Folie führenden Pfad miteinander verbunden sind,
wobei die Kanalstrukturen jeweils einen Grabenabschnitt aufweisen, und die Grabenabschnitte der Kanalstrukturen über einen Längenabschnitt (60) hinweg entlang einer gemeinsamen Erstreckungsrichtung (62) in der Bauteiloberfläche des gleichen Bauteils parallel verlaufen, wobei eine Längsrichtung (64) der länglichen Öffnung (34; 34') quer zu der gemeinsamen Erstreckungsrichtung (62) verläuft, und wobei die Kanalstrukturen von einer und/oder zwei Seiten in den Längenabschnitt (60) unterschiedlich weit hineinragen, so dass eine Variation der länglichen Öffnung (34) in der Folie (28) in ihrer Lage entlang der Erstreckungsrichtung (62) und entlang der Längsrichtung (64) und ihrer Länge entlang der Längsrichtung (64) zu mindestens vier unterschiedlichen Kanalstrukturverbindungskombinationen führt,
wobei in einer Kanalstrukturverbindungskombination eventuelle nicht über die Öffnung mit der ersten und zweiten Kanalstruktur verbundene, in dem gleichen Bauteil wie die erste und zweite Kanalstruktur gebildete dritte Kanalstrukturen nicht an die längliche Öffnung angrenzen,
wobei die Kanalstrukturen (24a) Vertiefungen in der Bauteiloberfläche des gleichen Bauteils aufweisen, die von der Folie zumindest teilweise abgedeckt sind,
**dadurch gekennzeichnet, dass** der durch die längliche Öffnung (34) in der Folie (28) führende Pfad auf einer der Bauteiloberfläche (26) des gleichen Bauteils (22) abgewandten Seite mit einer porösen Membran (42) als dem Deckel verschlossen ist, und
wobei der durch die Öffnung (34) in der Folie (28) führende Pfad einen gegenüber den Kanalstrukturen verringerten Flussquerschnitt aufweist, so dass durch eine aus dem verringerten Querschnitt resultierende lokale Druckerhöhung das Ausgasen über die poröse Membran (42), welche von einer Flüssigkeit nicht benetzt wird, gefördert wird,
wobei eine Dicke der Folie (28) im Bereich der Öffnung (34) so klein ist, dass verhindert wird, dass in Wasser Gasblasen ohne Berührung der porösen Membran (42) den Pfad passieren können.

12. Verfahren gemäß Anspruch 11, bei dem die Folie eine selbstklebende Folie ist und das Kleben lediglich ein Applizieren der Folie auf die Bauteiloberfläche des gleichen Bauteils aufweist.

## Claims

1. Microfluidic device comprising:
at least one component (22) having channel structures (24a) formed therein which are at least partly open toward a respective component surface (26) of the at least one component (22); and
a film (28) comprising an elongated opening (24; 34') via which the at least a first and a second one of the channel structures (24a, 24c; 24a, 24b) are connected to one another, the elongated opening being closed by a lid on a side facing away from the component surface (26),
wherein the first and second channel structures are formed within the same component and each opens at least partly in the component surface thereof, the film covering the component surface of the same component such that the first and second channel structures are connected to each other via a path extending laterally along the component surface of the same component and within the elongated opening in the film,
wherein the channel structures each comprise a trench portion, and the trench portions of the channel structures extend in parallel, over a length portion (60), along a shared extension direction (62) in the component surface of the same component, a longitudinal direction (64) of the elongated opening (34; 34') extending in a manner that is transverse to the shared extension direction (62), and the channel structures projecting into the length portion (60) to different degrees from one and/or two sides, so that a variation of the elongated opening (34) within the film (28) leads, in its position along the extension direction (62) and along the longitudinal direction (64), and in its length along the longitudinal direction (64), to at least four different combinations of channel structure connections,
wherein within a combination of channel structure connections, any third channel structures which are formed within the same component as the first and second channel structures and may not be connected to the first and second channel structures via the opening do not adjoin the elongated opening,
wherein the channel structures (24a) comprise depressions in the component surface of the same component, said depressions being at least partly covered by the film,
wherein the film (28) is adhered to the component surface (26) of the same component (22);
**characterized in that** the path leading through the elongated opening (34) within the film (28) is closed, on a side facing away from the component surface (26) of the same component (22), with a porous membrane (42) as the lid, and
wherein the path leading through the opening (34) within the film (28) comprises a flow cross-section which is reduced as compared to the channel structures, so that degassing via the porous membrane (42), which is not wetted by a liquid, is promoted due to a local increase in pressure resulting from the reduced cross-section,
wherein a thickness of the film (28) is small enough, in the area of the opening (34), to prevent that gas bubbles in water may pass the path without touching the porous membrane (42).

2. Microfluidic device as claimed in claim 1, wherein the at least one component (22) is an injection-molded component.

3. Microfluidic device as claimed in claims 1 or 2, wherein the thickness of the film (28) is smaller than 1 mm.

4. Microfluidic device as claimed in any of claims 1 to 3, wherein the porous membrane (42) consists of a material, or comprises a surface, which forms a contact angle of more than 90° with water.

5. Microfluidic device as claimed in any of claims 1 to 4, wherein the porous membrane consists of or is coated with a fluorine-containing polymer.

6. Microfluidic device as claimed in any of claims 1 to 5, wherein the component surface of the same component (22) is planar.

7. Microfluidic device as claimed in any of claims 1 to 6, wherein the film comprises a further opening (34') which is sealed by a deformable membrane (46) on a side facing away from the same component (22), the microfluidic device further comprising an actuator for pressing the deformable membrane into the further opening, wherein a flat part of any of the first to third channel structures extends below the further opening, so that due to the deformation, a rate of flow through the flat part may be reduced.

8. Microfluidic device as claimed in any of claims 1 to 5, wherein the depressions include trenches (30a) and/or ducts (32a) so as to form channels and/or chambers along with the film.

9. Microfluidic device as claimed in any of claims 1 to 8, wherein the first to third channel structures (24a) comprise no mutual fluidic connection within to the first component (22).

10. Microfluidic device as claimed in any of the previous claims, wherein the film (28) is a self-adhesive film.

11. Method of producing a microfluidic device, comprising;
providing at least one component having channel structures formed therein which are at least partly open toward a respective component surface of the at least one component;
providing a film comprising an opening;
adjoining the at least one component and the film, so that at least a first and a second one of the channel structures are connected to one another via the opening and so that the film at least partly closes at least a third one of the channel structures at the respective component surface, so that same is not connected to the first and second channel structures via the opening; and
closing the elongated opening on a side facing away from the component surface (26) with a lid,
wherein said provision of the at least one component is performed such that the first to third channel structures are formed within the same component and each opens at least partly in a component surface thereof, said joining comprising adhering the film onto the component surface of the same component such that the first and second channel structures are connected to each other via a path extending laterally along the component surface of the same component and within the opening in the film,
wherein the channel structures each comprise a trench portion, and the trench portions of the channel structures extend in parallel, over a length portion (60), along a shared extension direction (62) in the component surface of the same component, a longitudinal direction (64) of the elongated opening (34; 34') extending in a manner that is transverse to the shared extension direction (62), and the channel structures projecting into the length portion (60) to different degrees from one and/or two sides, so that a variation of the elongated opening (34) within the film (28) leads, in its position along the extension direction (62) and along the longitudinal direction (64), and in its length along the longitudinal direction (64), to at least four different combinations of channel structure connections,
wherein within a combination of channel structure connections, any third channel structures which are formed within the same component as the first and second channel structures and may not be connected to the first and second channel structures via the opening do not adjoin the elongated opening,
wherein the channel structures (24a) comprise depressions in the component surface of the same component, said depressions being at least partly covered by the film,
**characterized in that** the path leading through the elongated opening (34) within the film (28) is closed, on a side facing away from the component surface (26) of the same component (22), with a porous membrane (42) as the lid, and
wherein the path leading through the opening (34) within the film (28) comprises a flow cross-section which is reduced as compared to the channel structures, so that degassing via the porous membrane (42), which is not wetted by a liquid, is promoted due to a local increase in pressure resulting from the reduced cross-section,
wherein a thickness of the film (28) is small enough, in the area of the opening (34), to prevent that gas bubbles in water may pass the path without touching the porous membrane (42).

12. Method as claimed in claim 11, wherein the film is a self-adhesive film and wherein adhesion comprises merely applying the film onto the component surface of the same component.

## Revendications

1. Dispositif microfluidique, avec:
au moins un composant (22) dans lequel ou dans lesquels sont formées des structures de canal (24a) qui sont au moins partiellement ouvertes vers une surface de composant respective (26) de l'au moins un composant (22); et
un film (28) présentant une ouverture allongée (24; 34') par l'intermédiaire de laquelle au moins une première et une deuxième des structures de canal (24a, 24c; 24a, 24b) sont connectées entre elles, dans lequel l'ouverture allongée est obturée par un couvercle d'un côté opposé à la surface du composant (26),
dans lequel la première et la deuxième structure de canal sont formées dans le même composant et s'ouvrent, chacune, au moins partiellement dans la surface de composant, le film recouvrant la surface de composant du même composant de sorte que la première et la deuxième structure sont connectées entre elles par l'intermédiaire d'un trajet conduisant latéralement le long de la surface du même composant et à l'intérieur de l'ouverture allongée dans le film,
dans lequel les structures de canal présentent, chacune, un segment de tranchée, et les segments de tranchée des structures de canal s'étendent parallèles entre eux au-delà d'un segment de longueur (60) le long d'une direction d'extension commune (62) dans la surface du même composant, dans lequel une direction longitudinale (64) de l'ouverture allongée (34; 34') s'étend transversalement à la direction d'extension commune (62), et dans lequel les structures de canal pénètrent d'une distance différente d'un et/ou de deux côtés dans le segment de longueur (60), de sorte qu'une variation de l'ouverture allongée (34) dans le film (28) conduise, dans sa position le long de la direction d'extension (62) et le long de la direction longitudinale (64) et dans sa longueur le long de la direction longitudinale (64), à au moins quatre combinaisons de connexions de structures de canal différentes,
dans lequel, dans une combinaison de connexions de structures de canal, d'éventuelles troisièmes structures de canal formées dans le même composant que la première et la deuxième structure de canal, non connectées par l'intermédiaire de l'ouverture à la première et la deuxième structure de canal ne sont pas adjacentes à l'ouverture allongée,
dans lequel les structures de canal (24a) présentent des creux dans la surface du même composant qui sont au moins partiellement recouverts par le film,
dans lequel le film (28) est collé à la surface (26) du même composant (22);
**caractérisé par le fait que** le trajet conduisant à travers l'ouverture allongée (34) dans le film (28) est obturé d'un côté opposé à la surface (26) du même composant (22) par une membrane poreuse (42) comme couvercle, et
dans lequel le trajet conduisant à travers l'ouverture (34) dans le film (28) présente une section de flux réduite par rapport aux structures de canal, de sorte que par une augmentation de pression locale résultant de la section réduite soit favorisé le dégazage par l'intermédiaire de la membrane poreuse (42) qui n'est pas humidifiée par un liquide,
dans lequel une épaisseur du film (28) à l'endroit de l'ouverture (34) est si faible qu'il est empêché que dans l'eau puissent passer des bulles de gaz sans contact avec la membrane poreuse (42).

2. Dispositif microfluidique selon la revendication 1, dans lequel l'au moins un composant (22) est un composant moulé par injection.

3. Dispositif microfluidique selon la revendication 1 ou 2, dans lequel l'épaisseur du film (28) est inférieure à 1 mm.

4. Dispositif microfluidique selon l'une des revendications 1 à 3, dans lequel la membrane poreuse (42) est constituée d'un matériau ou présente une surface qui forme avec l'eau un angle de contact supérieur à 90°.

5. Dispositif microfluidique selon l'une des revendications 1 à 4, dans lequel la membrane poreuse est constituée d'un polymère à teneur en fluor ou est revêtue de ce dernier.

6. Dispositif microfluidique selon l'une des revendications 1 à 5, dans lequel la surface du même composant (22) est plane.

7. Dispositif microfluidique selon l'une des revendications 1 à 6, dans lequel le film présente une autre ouverture (34') qui est obturée d'un côté opposé au même composant (22) par une membrane déformable (46), dans lequel le dispositif microfluidique présente par ailleurs un actionneur destiné à pousser la membrane déformable dans l'autre ouverture, dans lequel s'étend, au-dessous de l'autre ouverture, une partie plane de l'une de la première à la troisième structure de canal, de sorte que par la déformation puisse être réduit un débit de passage à travers la partie plane.

8. Dispositif microfluidique selon l'une des revendications 1 à 5, dans lequel les creux comportent des tranchées (30a) et/ou des puits (32a) destinés à former, ensemble avec le film, des canaux ou des chambres.

9. Dispositif microfluidique selon l'une des revendications 1 à 8, dans lequel la première à la troisième structure de canal (24a) ne présentent pas de connexion fluidique entre elles à l'intérieur au premier composant (22).

10. Dispositif microfluidique selon l'une des revendications précédentes, dans lequel le film (28) est un film auto-adhésif.

11. Procédé de fabrication d'un dispositif microfluidique, aux étapes suivantes consistant à:
prévoir au moins un composant dans lequel ou dans lesquels sont formées des structures de canal qui sont ouvertes au moins partiellement vers une surface de composant respective de l'au moins un composant;
prévoir un film présentant une ouverture;
assembler l'au moins un composant et le film, de sorte qu'au moins une première et une deuxième des structures de canal soient connectées entre elles par l'intermédiaire de l'ouverture, et que le film obture au moins partiellement au moins une troisième des structures de canal sur la surface de composant respective, de sorte que cette dernière ne soit pas connectée par l'intermédiaire de l'ouverture avec la première et la deuxième structure de canal; et
obturer l'ouverture allongée d'un côté opposé à la surface de composant (26) par un couvercle,
dans lequel la prévision de l'au moins un composant est réalisée de sorte que la première à la troisième structure de canal soient formées, chacune, dans le même composant et s'ouvrent, chacune, au moins partiellement dans une surface de ce dernier, dans lequel l'assemblage présente un collage du film sur la surface du même composant, de sorte que la première et la deuxième structure de canal soient connectées entre elles par un trajet conduisant latéralement le long de la surface du même composant et à l'intérieur de l'ouverture dans le film,
dans lequel les structures de canal présentent, chacune, un segment de tranchée, et les segments de tranchée des structures de canal s'étendent en parallèle jusqu'au-delà d'un segment de longueur (60) le long d'une direction d'extension commune (62) dans la surface du même composant, dans lequel une direction longitudinale (64) de l'ouverture allongée (34; 34') s'étend transversalement à la direction d'extension commune (62), et dans lequel les structures de canal pénètre d'un et/ou de deux côtés d'une distance différente dans le segment de longueur (60), de sorte qu'une variation de l'ouverture allongée (34) dans le film (28) conduise dans sa position le long de la direction d'extension (62) et le long de la direction longitudinale (64) et dans sa longueur le long de la direction longitudinale (64) à au moins quatre combinaisons de connexion de structures de canal différentes,
dans lequel, dans une combinaison de connexion de structures de canal, des troisièmes structures de canal formées dans le même composant que la première et la deuxième structure de canal, éventuellement non connectées par l'intermédiaire de l'ouverture à la première et la deuxième structure de canal ne sont pas adjacentes à l'ouverture allongée,
dans lequel les structures de canal (24a) présentent des creux dans la surface du même composant qui sont recouverts au moins partiellement par le film,
**caractérisé par le fait que** le trajet conduisant à travers l'ouverture allongée (34) dans le film (28) est obturé d'un côté opposé à la surface (26) du même composant (22) par une membrane poreuse (42) comme le couvercle, et
dans lequel le trajet conduisant à travers l'ouverture (34) dans le film (28) présente une section de flux réduite par rapport aux structures de canal, de sorte que par une augmentation de pression locale résultant de la section réduite soit favorisé le dégazage par l'intermédiaire de la membrane poreuse (42) qui n'est pas humidifiée par un liquide,
dans lequel une épaisseur du film (28) à l'endroit de l'ouverture (34) est si faible qu'il est empêché que dans l'eau puissent passer des bulles de gaz sans contact avec la membrane poreuse (42).

12. Procédé selon la revendication 11, dans lequel le film est un film auto-adhésif et le collage présente uniquement une application du film sur la surface du même composant.
